# FASCICULE DE BREVET EUROPEEN

(11) **EP 3 005 476 B1**
(45) Date de publication et mention de la délivrance du brevet: **14.07.2021**
(21) Numéro de dépôt: 14727501.0
(22) Date de dépôt: 30.05.2014
(51) Int. Cl.: H01Q 1/36, H01Q 9/04

(54) **ANTENNE COMPACTE MULTI-NIVEAUX**
MEHRSCHICHTIGE KOMPAKTANTENNE
MULTILAYER COMPACT ANTENNA

(30) Priorité: 31.05.2013 FR 1355019
(43) Date de publication de la demande: 13.04.2016
(73) Titulaire: INSTITUT MINES TELECOM / TELECOM BRETAGNE, 29238 Brest Cedex 3 (FR)
(72) Inventeur: COUPEZ, Jean-Philippe, F-29200 Brest (FR)
(74) Mandataire: Marks & Clerk France
(86) Numéro de dépôt international: PCT/EP2014/061266
(87) Numéro de publication internationale: WO 2014/191554

(56) Documents cités:
- WO-A1-2004/075342
- WO-A1-2006/061085
- US-A1- 2004 212 541
- US-A1- 2012 001 812
- None

## Description

### DOMAINE TECHNIQUE GENERAL

L'invention est relative aux antennes radio-fréquences notamment de celles pouvant être embarquées dans des dispositifs de télécommunications portables.

### ETAT DE LA TECHNIQUE

L'antenne est un élément incontournable d'un dispositif de télécommunication portable.

Le développement des applications radio mobiles ainsi que le développement de nouvelles normes de télécommunications impliquent de disposer d'antennes susceptibles d'être embarquées sur différents types de matériels.

On cherche donc des solutions d'antennes particulièrement performantes en taille, volume et poids.

On connaît classiquement des solutions d'antennes dites antennes « patch », à structures rayonnantes métalliques planes. On connaît notamment des antennes « patch » repliées ou encore des antennes « patch » à fentes.

WO/2004/075342 concerne une antenne miniature comprenant un bras rayonnant qui définit une courbe à dimension de grille. Dans l'un des modes de réalisation, le bras rayonnant comprend une partie planaire et au moins une partie extrudée. La partie planaire du bras rayonnant définit la courbe à dimension de grille. La partie extrudée du bras rayonnant s'étend à partir de la partie planaire du bras rayonnant en vue de définir une structure tridimensionnelle. Dans un autre mode de réalisation, l'antenne miniature comprend un premier bras rayonnant qui définit une première courbe à dimension de grille dans un premier plan, et un second bras rayonnant qui définit une seconde courbe à dimension de grille dans un second plan. Dans un autre mode de réalisation encore, l'antenne miniature comprend un bras rayonnant qui forme une structure non planaire.

WO/2006/061085 concerne une antenne pour un terminal sans fil, laquelle antenne peut comprendre une antenne conçue pour être couplée de manière amovible au terminal sans fil et pour diffuser des données de télévision numérique sur la base de signaux répondant à la norme DVB-H reçus.

US2004212541 concerne une antenne chargée par une ligne à méandres, comprenant un anneau en ferrite entourant une partie de la ligne à méandres, de manière que la plage de fonctionnement de l'antenne chargée par une ligne à méandres soit abaissée efficacement dans des proportions pouvant atteindre jusqu'à 30 %. Aux fréquences faibles, la matière de ferrite introduit une perte minimale de 2 à 3 dB alors que dans une plage de fréquences élevées très peu de courant passe dans la ligne à méandres, ce qui supprime tout effet de la ferrite sur les performances de l'antenne. L'utilisation de la ferrite entourant un élément de la ligne à méandres permet l'utilisation de l'antenne miniaturisée et d'une taille à l'autre réduit la coupure à faible fréquence de l'antenne.

WO/2012/003040 porte sur une antenne tridimensionnelle qui peut être utilisée pour un dispositif médical implantable (IMD). L'antenne comprend une première partie d'antenne qui comprend une pluralité de segments disposés sensiblement parallèles les uns aux autres dans un premier plan. L'antenne comprend en outre une deuxième partie d'antenne qui comprend une pluralité de segments disposés sensiblement parallèles les uns aux autres dans un deuxième plan qui est sensiblement parallèle au premier plan. L'antenne comprend en outre une troisième partie d'antenne qui comprend une pluralité de segments disposés sensiblement parallèles les uns aux autres dans un troisième plan. Les différents segments de la troisième partie sont couplés entre des segments des première et deuxième parties. Le troisième plan est disposé sensiblement perpendiculaire au premier plan et au deuxième plan.

Toutefois, les motifs métalliques dans ces structures ont typiquement des dimensions fractions de la longueur d'onde de fonctionnement (par exemple, structure demi-onde, structure quart d'onde, etc.) de sorte qu'elles restent encore d'un encombrement particulièrement important.

### PRESENTATION DE L'INVENTION

L'invention propose une solution d'antenne compacte et qui est facilement réalisable.

A cet effet, l'invention propose une antenne compacte multi-niveaux comprenant : un plan de masse ; un élément rayonnant comprenant n≥3 portions s'étendant dans n≥3 plans parallèles selon un motif planaire, les plans définissant un volume au-dessus du plan de masse, l'élément rayonnant comprenant une première extrémité connectée au plan de masse et une seconde extrémité se terminant par un circuit ouvert.

L'invention est avantageusement complétée par les caractéristiques suivantes, prises seules ou en une quelconque de leur combinaison techniquement possible :
- les portions sont disposées dans des plans parallèles entre eux parallèles au plan de masse ;
- les portions sont disposées dans des plans parallèles entre eux perpendiculaires au plan de masse ;
- l'élément rayonnant comprend plusieurs tronçons d'éléments rayonnants connectant entre elles les portions, un tronçon étant connecté entre le plan de masse et la n=1^{ière} portion ;
- l'élément rayonnant comprend des portions d'éléments rayonnants pour connecter les portions s'étendant dans des plans parallèles, l'élément rayonnant s'inscrivant ainsi dans des tranches latérales du volume défini par les plans ;
- elle comprend une sonde d'excitation apte à alimenter l'antenne, la sonde d'excitation comprenant une âme centrale connectée à l'élément rayonnant et un conducteur externe connectée au plan de masse ;
- le motif planaire selon lequel s'étend la portion est choisi parmi le groupe suivant : méandres, spirale, sinusoïde, dents, chevrons ;
- l'élément rayonnant comprend entre 3 et 10 portions, typiquement 5 portions ;
- l'élément rayonnant est un fil métallique de section comprise entre 0,1 mm² et 5 mm², typiquement 1 mm² ;

Les avantages de l'invention sont multiples.

La structure de l'antenne est simple du fait de l'utilisation d'un élément rayonnant qui est replié.

L'élément rayonnant replié confère à l'antenne une structure compacte.

Le positionnement de la ligne d'excitation, la longueur de l'élément rayonnant étant réglables confèrent à l'antenne un réglage simple des performances.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1 illustre une antenne compacte multi-niveaux selon un premier mode de réalisation de l'invention ;
- la figure 2 illustre une antenne compacte multi-niveaux selon un second mode de réalisation de l'invention ;
- la figure 3 illustre une antenne compacte multi-niveaux selon un troisième mode de réalisation de l'invention ;
- la figure 4 illustre une antenne compacte multi-niveaux selon un quatrième de mode de réalisation de l'invention ;
- les figures 5a à 5e illustrent différents facteurs de forme pour l'élément rayonnant ;

Sur l'ensemble des figures, les éléments similaires portent des références identiques.

### DESCRIPTION DETAILLEE DE L'INVENTION

En relation avec la **figure 1** une antenne compacte multi-niveaux selon un premier mode de réalisation comprend un plan de masse 10 et un élément rayonnant 20 disposé au-dessus d'un plan de masse 10.

Afin d'avoir une antenne présentant un volume réduit, l'élément rayonnant 20 comprend n≥3 (n=3) portions 21, 22, 23 qui s'étendent dans n≥3 (n=3) plans parallèles 210, 220, 230 selon un motif planaire. Les plans définissent un volume V au-dessus du plan de masse 10.

Chaque portion 21, 22, 23 est connectée à la portion du plan immédiatement supérieur et/ou inférieur.

L'élément rayonnant 20 comprend en outre une première extrémité 2 connectée au plan de masse 10 et une seconde extrémité 2' qui se termine en circuit ouvert.

Afin d'interconnecter les différentes portions entre elles, l'élément rayonnant comprend, outre les portions, plusieurs tronçons 200 (n tronçons) d'éléments rayonnants pour connecter entre elles les portions qui s'étendent dans les plans parallèles. Un tronçon est connecté entre le plan de masse 10 et la n=1^{ière} portion d'élément rayonnant. Ainsi, chaque tronçon 200 assure les liaisons électriques entre chaque portion 21, 22, 23 d'élément rayonnant.

Comme on l'aura compris, l'élément rayonnant 20 est d'un seul tenant et les dimensions des différentes portions 21, 22, 23 sont telles que le caractère électrique de nature inductive est privilégié.

Pour alimenter l'antenne compacte multi-niveaux, celle-ci comprend une sonde d'excitation 100 (de type coaxiale) comprenant une âme centrale 102 connectée à l'élément rayonnant 20 et un conducteur externe 101 connectée au plan de masse 10. En particulier l'âme centrale 102 de la sonde d'excitation est connectée en un point P de la n=1^{ère} portion 21 d'élément rayonnant 20.

Le choix de la position relative du point P vis-à-vis de la connexion au plan de masse 10 de l'élément rayonnant 20 par l'intermédiaire de la première extrémité 2 permet de régler facilement la valeur du niveau d'adaptation de l'antenne.

L'élément rayonnant est un fil métallique de section comprise entre 0,1 mm² et 5 mm², typiquement 1 mm².

De manière exemplaire, l'élément rayonnant peut être un ruban métallique de largeur, fixe ou variable continument ou par paliers avec augmentation de cette largeur en allant de la première extrémité 2 vers la seconde extrémité 2', comprise entre 0,5 mm et 10 mm, typiquement 2,5 mm pour une largeur fixe et d'épaisseur comprise entre 10 µm et 500 µm, typiquement 50µm. Dans ce cas le ruban peut être obtenu par découpe ou gravure d'un film métallique.

Selon le premier mode de réalisation de la figure 1, les portions sont disposées dans des plans parallèles entre eux parallèles au plan de masse 10 et chaque portion d'élément rayonnant 20 a un motif planaire en forme de méandres.

Ainsi, l'antenne compacte multi-niveaux de la figure 1 a un élément rayonnant constitué de portions en forme de méandres empilées sur n=3 niveaux horizontaux (chaque niveau correspond à un plan).

Selon un second mode de réalisation, illustré sur la **figure 2****,** l'antenne compacte multi-niveaux comprend un élément rayonnant 30 comprenant n=3 portions 31, 32, 33 s'étendant sur n=3 plans parallèles horizontaux 310, 320, 330 par rapport au plan de masse (parallèles au plan de masse 10) selon un motif planaire en forme de spirale. Les plans définissent un volume V au-dessus du plan de masse 10.

En outre, l'élément rayonnant 30 comprend une première extrémité 3 connectée directement au plan de masse 10 et une seconde extrémité 3' qui se termine en circuit ouvert.

Ainsi, l'antenne compacte multi-niveaux de la figure 2 comprend un élément rayonnant constitué de portions en forme de spirales empilées sur n=3 niveaux horizontaux (chaque niveau correspond à un plan).

De la même manière que dans le premier mode de réalisation, afin d'interconnecter les différentes portions entre elles, l'élément rayonnant 30 comprend, outre les portions, plusieurs tronçons 300 (n tronçons) d'éléments rayonnants pour connecter entre elles les portions qui s'étendent dans les plans parallèles. Un tronçon est connecté entre le plan de masse 10 et la n=1^{ière} portion d'élément rayonnant. Ainsi, chaque tronçon 300 assure les liaisons électriques entre chaque portion 31, 32, 33 d'élément rayonnant.

Selon un troisième mode de réalisation, illustré sur la **figure 3****,** l'antenne compacte multi-niveaux comprend un élément rayonnant 40 comprenant n=5 portions 41, 42, 43, 44, 45 s'étendant sur n=5 plans parallèles verticaux 410, 420, 430, 440, 450 par rapport au plan de masse (perpendiculaires au plan de masse 10) selon un motif planaire en forme de méandres. Les plans définissent un volume V au-dessus du plan de masse 10.

En outre, l'élément rayonnant 40 comprend une première extrémité 4 connectée directement au plan de masse 10 et une seconde extrémité 4' qui se termine en circuit ouvert.

Ainsi, l'antenne compacte multi-niveaux de la figure 3 comprend un élément rayonnant 40 constitué de portions en forme de méandres s'étendant sur n=5 niveaux verticaux par rapport au plan de masse et parallèles entre eux (chaque niveau correspond à un plan).

De la même manière que dans les premier et second modes de réalisation, afin d'interconnecter les différentes portions entre elles, l'élément rayonnant 40 comprend, outre les portions, plusieurs tronçons 400 (n tronçons) d'éléments rayonnants pour connecter entre elles les portions qui s'étendent dans les plans parallèles. Un tronçon est connecté entre le plan de masse 10 et la n=1^{ière} portion d'élément rayonnant. Ainsi, chaque tronçon 400 assure les liaisons électriques entre chaque portion 41, 42, 43, 44, 45d'élément rayonnant.

Selon un quatrième mode de réalisation, illustré sur la **figure 4****,** l'antenne compacte multi-niveaux comprend un élément rayonnant 50 comprenant n=5 portions 51, 52, 53, 54, 55 s'étendant sur n=5 plans définissant un volume V au-dessus du plan de masse 10.

Selon ce mode de réalisation, les portions s'étendent selon l'alternance suivante : un premier plan 510 perpendiculaire au plan de masse 10, un second plan 520 perpendiculaire au plan de masse 10 et perpendiculaire au premier plan 510, un troisième plan 530 parallèle au plan de masse 10 et perpendiculaire aux premier 510 et second plans 520, un quatrième plan 540 perpendiculaire au plan de masse 10 et perpendiculaire au troisième plan 530, un cinquième plan 550 parallèle au plan de masse 10 et perpendiculaire au quatrième plan 540.

En outre, l'élément rayonnant 50 comprend une première extrémité 5 connectée directement au plan de masse 10 et une seconde extrémité 5' qui se termine en circuit ouvert.

L'élément rayonnant 50 est notamment constitué de portions en forme de méandres.

Dans ce quatrième mode de réalisation et contrairement aux autres modes de réalisation précédemment décrits, il n'y a pas de tronçons connectant les différentes portions s'étendant dans les plans parallèles mais ce sont des portions d'éléments rayonnants qui connectent ces différentes portions selon le même motif planaire, ici en forme de méandres.

Dans chacun des modes de réalisation ci-dessus décrit, la longueur totale de l'élément rayonnant ainsi que la forme de chaque portion permettent d'ajuster la valeur de la fréquence de fonctionnement de l'antenne compacte multi-niveaux.

Le motif planaire selon lequel s'étend la portion est choisi parmi le groupe suivant : méandres (voir la **figure 5a**), dents (voir la **figure 5b**), sinusoïde (voir la **figure 5c**), spirale (voir la **figure 5d**), ou chevrons (voir la **figure 5e**). De manière plus générale, toutes les géométries assurant un encombrement réduit de l'antenne compacte multi-niveaux peuvent être envisagées.

Dans chacun des modes de réalisation, chaque portion est repliée pour lui donner le facteur de forme souhaité (méandres, spirale, dents, sinusoïde ou chevrons).

De manière alternative, dans chacun des modes de réalisation ci-dessus décrit, les espaces compris entre les plans successifs vides peuvent être comblés par des matériaux diélectriques, qui, de manière privilégiée, seront sélectionnés avec des permittivités relatives de très faible valeur, a priori les plus proches possibles de 1, et des pertes diélectriques également les plus petites possibles (tg(δ) ≈ 0).

### Exemple de réalisation

Une antenne conforme au premier mode de réalisation illustré sur la figure 1, a été réalisée et expérimentée.

La fréquence de fonctionnement mesurée est de 151,0 MHz, avec un niveau d'adaptation inférieur à -20 dB à cette fréquence, et cela pour une valeur d'impédance de référence de 50 Ω. La largeur de la bande passante (pour une valeur du niveau d'adaptation inférieure à -10dB) est, dans ce cas, de l'ordre de 1,8MHz. Cet élément rayonnant est, en outre, contenu dans un volume parallélépipédique de dimensions 50x50x22mm³. Etant donné la fréquence de fonctionnement de 151,0 MHz, la plus grande dimension de l'antenne (d'une valeur de 50mm) est alors de l'ordre de λ/40, ce qui conduit à une extrême compacité.

## Revendications

1. Antenne compacte multi-niveaux comprenant :
un plan de masse (10) ;
un élément rayonnant (20, 30, 40, 50) comprenant n≥3 portions (21, 22, 23, 31, 32, 33, 41, 42, 43, 44, 45, 53, 55) s'étendant dans n≥3 plans (210, 220, 230, 310, 320, 330, 410, 420, 430, 440, 450, 530, 550) parallèles selon un motif planaire, les plans définissant un volume (V) au-dessus du plan de masse (10), l'élément rayonnant (20, 30, 40, 50) comprenant une première extrémité (2, 3, 4, 5) connectée au plan de masse (10) et une seconde extrémité (2', 3', 4', 5') se terminant par un circuit ouvert, une sonde d'excitation (100) apte à alimenter l'antenne, la sonde d'excitation comprenant une âme centrale (102) connectée à l'élément rayonnant (20, 30, 40, 50) et un conducteur externe (101) connecté au plan de masse (10), l'âme centrale (102) de la sonde d'excitation connectée en un point (P) de l'élément rayonnant (20) relative à la connexion au plan de masse (10) de l'élément rayonnant (20) calculé de telle manière à fixer la valeur du niveau d'adaptation de l'antenne à une valeur prédéfinie, les espaces compris entre les plans étant vides ou comblés par des matériaux diélectriques et tel que l'élément rayonnant est un fil métallique.

2. Antenne compacte multi-niveaux selon la revendication 1, dans laquelle les portions sont disposées dans des plans parallèles entre eux parallèles au plan de masse.

3. Antenne compacte multi-niveaux selon la revendication 1, dans laquelle les portions sont disposées dans des plans parallèles entre eux perpendiculaires au plan de masse.

4. Antenne compacte multi-niveaux selon l'une des revendications précédentes, dans laquelle l'élément rayonnant comprend plusieurs tronçons (200, 300, 400) d'éléments rayonnant connectant entre elles les portions, un tronçon étant connecté entre le plan de masse (10) et la n=1^{ière} portion.

5. Antenne compacte multi-niveaux selon la revendication 1, dans laquelle l'élément rayonnant comprend des portions (510, 520, 540) d'éléments rayonnants pour connecter les portions s'étendant dans des plans parallèles, l'élément rayonnant s'inscrivant ainsi dans des tranches latérales du volume (V) défini par les plans.

6. Antenne compacte multi-niveaux selon l'une des revendications précédentes, dans laquelle le motif planaire selon lequel s'étend la portion est choisi parmi le groupe suivant : méandres, spirale, sinusoïde, dents, chevrons.

7. Antenne compacte multi-niveaux selon l'une des revendications précédentes, dans laquelle l'élément rayonnant comprend entre 3 et 10 portions, typiquement 5 portions.

8. Antenne compacte multi-niveaux selon l'une des revendications précédentes, dans laquelle le fil métallique a une section comprise entre 0,1 mm² et 5 mm², typiquement 1 mm².

## Patentansprüche

1. Mehrstufige Kompaktantenne, Folgendes umfassend:
eine Grundebene (10);
ein Strahlelement (20, 30, 40, 50), umfassend n≥3 Abschnitte (21, 22, 23, 31, 32, 33, 41, 42, 43, 44, 45, 53, 55), welche sich in n≥3 parallelen Ebenen (210, 220, 230, 310, 320, 330, 410, 420, 430, 440, 450, 530, 550) entsprechend eines planaren Motivs erstrecken, wobei die Ebenen ein Volumen (V) oberhalb der Grundebene (10) definieren,
wobei das Strahlelement (20, 30, 40, 50) ein erstes Ende (2, 3, 4, 5) umfasst, welches mit der Grundebene (10) verbunden ist und ein zweites Ende (2', 3', 4', 5'), welches mit einem offenen Kreislauf endet,
eine Erregungssonde (100), welche in der Lage ist, die Antenne zu speisen, wobei die Erregungssonde einen mittleren Kern (102) umfasst, welcher mit dem Strahlelement (20, 30, 40, 50) verbunden ist und einen äußeren Leiter (101), welcher mit der Grundebene (10) verbunden ist, wobei der mittlere Kern (102) der Erregungssonde an einem Punkt (P) des Strahlelements (20) in Bezug an die Verbindung mit der Grundebene (10) des Strahlelements (20) verbunden ist, welcher berechnet ist, um den Wert der Anpassungsstufe der Antenne in auf einem vorbestimmten Wert festzulegen, wobei die zwischen den Ebenen enthaltenen Räume leer oder mit dielektrischen Materialien gefüllt sind, und in einer Weise, dass das Strahlelement ein Metalldraht ist.

2. Mehrstufige Kompaktantenne nach Anspruch 1, wobei die Abschnitte in zueinander parallelen Ebenen angeordnet sind, welche parallel zur Grundebene sind.

3. Mehrstufige Kompaktantenne nach Anspruch 1, wobei die Abschnitte in zueinander parallelen Ebenen angeordnet sind, welche rechtwinklig zur Grundebene sind.

4. Mehrstufige Kompaktantenne nach einem der vorhergehenden Ansprüche, wobei das Strahlelement mehrere Strahlelement-Teilstücke (200, 300, 400) umfasst, welche die Abschnitte miteinander verbinden, wobei ein Teilstück zwischen der Grundebene (10) und dem n=1. Abschnitt verbunden ist.

5. Mehrstufige Kompaktantenne nach Anspruch 1, wobei das Strahlelement Strahlelement-Abschnitte (510, 520, 540) zum Verbinden der sich in parallelen Ebenen erstreckenden Abschnitte umfasst, wobei sich das Strahlelement so in die seitlichen Scheiben des durch die Ebenen definierten Volumens (V) einfügt.

6. Mehrstufige Kompaktantenne nach einem der vorhergehenden Ansprüche, wobei das planare Motiv, dem entsprechend sich der Abschnitt erstreckt, aus folgender Gruppe gewählt ist: Mäander, Spirale, Sinuskurve, Zähne, Fischgrätmuster.

7. Mehrstufige Kompaktantenne nach einem der vorhergehenden Ansprüche, wobei das Strahlelement zwischen 3 und 10 Abschnitten umfasst, typischerweise 5 Abschnitte.

8. Mehrstufige Kompaktantenne nach einem der vorhergehenden Ansprüche, wobei der Metalldraht einen Querschnitt zwischen 0,1 mm² und 5 mm² umfasst, typischerweise 1 mm².

## Claims

1. A multilevel compact antenna comprising:
a ground plane (10);
a radiating element (20, 30, 40, 50) comprising n≥3 portions (21, 22, 23, 31, 32, 33, 41, 42, 43, 44, 45, 53, 55) extending in n≥3 planes (210, 220, 230, 310, 320, 330, 410, 420, 430, 440, 450, 530, 550) parallel according to a planar pattern, the planes defining a volume (V) above the ground plane (10),
the radiating element (20, 30, 40, 50) comprising a first end (2, 3, 4, 5) connected to the ground plane (10) and a second end (2', 3', 4', 5') terminating in an open circuit;
an excitation probe (100) able to supply the antenna, wherein the excitation probe comprises a central core (102) connected to the radiating element (20, 30, 40, 50) and an external conductor (101) connected to the ground plane (10), the central core (102) of the excitation probe connected at a point (P) of the radiating element (20) relating to the connection to the ground plane (10) of the radiating element (20) calculated in a way so as to fix the value of the level of adaptation of the antenna at a predefined value, the spaces between the planes being empty or staffed with dielectric materials and such that the radiating element is a metal wire.

2. The multilevel compact antenna according to claim 1, wherein the portions are arranged in planes parallel to each other parallel to the ground plane.

3. The multilevel compact antenna according to claim 1, wherein the portions are arranged in planes parallel to each other perpendicular to the ground plane.

4. The multilevel compact antenna according to one of the preceding claims, wherein the radiating element comprises several sections (200, 300, 400) of radiating elements connecting the portions together, a section being connected between the ground plane (10) and the n=1^{st} portion.

5. The multilevel compact antenna according to claim 1, wherein the radiating element comprises portions (510, 520, 540) of radiating elements to connect the portions extending in parallel planes, the radiating element thus entering side edges of the volume (V) defined by the planes.

6. The multilevel compact antenna according to one of the preceding claims, wherein the planar pattern according to which the portion extends is selected from the following group: meanders, spiral, sinusoidal, teeth, chevrons.

7. The multilevel compact antenna according to one of the preceding claims, wherein the radiating element comprises between 3 and 10 portions, typically 5 portions.

8. The multilevel compact antenna according to one of the preceding claims, wherein the metal wire has a section comprised between 0,1 mm² and 5 mm², typically 1 mm².
